# FASCICULE DE BREVET EUROPEEN

(11) **EP 1 419 822 B1**
(45) Date de publication et mention de la délivrance du brevet: **15.08.2007**
(21) Numéro de dépôt: 03292811.1
(22) Date de dépôt: 12.11.2003
(51) Int. Cl.: B01L 9/02

(54) **Système de construction pour meuble-étagère de laboratoire**
Labormöbel-Konstruktionssystem
Laboratory furniture building system

(30) Priorité: 12.11.2002 ES 200202591; 08.05.2003 ES 200301051
(43) Date de publication de la demande: 19.05.2004
(73) Titulaire: Mobilab Proyectos, S.L., 28850 Torrejon de Ardoz, Madrid (ES)
(72) Inventeur: Romero Muñoz, Julian, 28850 Torrejon de Ardoz (Madrid) (ES); Romero Muñoz, Felipe, 28850 Torrejon de Ardoz (Madrid) (ES); Romero Muñoz, Juan, 28850 Torrejon de Ardoz (Madrid) (ES)
(74) Mandataire: Elzaburu Marquez, Alberto

(56) Documents cités:
- EP-A- 0 486 789
- BE-A- 754 813
- DE-A- 4 338 428
- DE-B- 1 172 018
- DE-B- 1 222 634
- FR-A- 2 397 172
- US-A- 5 875 905
- US-A- 5 918 432
- US-A1- 2002 124 777
- US-B1- 6 267 064

## Description

### DOMAINE DE L'INVENTION

Cette invention concerne un système de construction pour un meuble-étagère de laboratoire qui réunit une construction simple avec un haut degré de modularité et avec une grande adaptabilité capable de rendre possibles toutes classes de variantes de meubles en combinant les multiples éléments différents nécessaires dans différents types de laboratoires d'essai et de recherche dans les diverses branches dérivées de la physique et de la chimie.

Cette invention concerne aussi un système destiné à la construction d'un meuble-étagère destiné à l'équipement de laboratoires qui vise à obtenir un haut degré de modularité et d'adaptabilité pour permettre d'obtenir des variantes de construction adaptées au large éventail de besoins dérivés des travaux de recherche dans les domaines de la physique et de la chimie, en raison des dimensions, de la distribution et de l'emplacement du mobilier, et adaptées aux appareils et services qui doivent être installés dans ces meubles, aux positions de travail (debout ou assis) ou à d'autres aspects à considérer dans ce secteur.

### ETAT DE LA TECHNIQUE ANTERIEURE

Les meubles de laboratoire sont des produits très spéciaux et très coûteux, du fait qu'ils doivent être prévus pour permettre d'y intégrer des équipements pour l'alimentation en gaz, en eau, et en électricité, des moyens de communications d'informations orales et de données, ainsi que des équipements pour vidanger des liquides et évacuer des fumées et gaz. D'un autre côté, les matériaux qui doivent être employés pour leurs constructions ne peuvent pas être quelconques, puisqu'ils doivent être résistants à divers agents chimiques, ignifugés et faciles à nettoyer, entre autres particularités.

Actuellement, on connaît différents modes de construction de meubles de laboratoire ; certains ont la caractéristique commune de constituer des tables de travail indépendantes qui sont assemblées par simple juxtaposition ou qui comprennent un pied commun entre deux tables, et sur ces tables de travail, sont constituées des structures verticales d'étagères fixées à la table de travail elle-même où au mur, ces étagères, étant par ailleurs destinées à la disposition des bornes d'alimentation, appareils et outils dont on a besoin sur le poste de travail en question.

Ces modes de construction connus sont peu adaptables, de sorte que les changements de distribution des postes de travail ou de nature de travaux à réaliser sur ces derniers nécessitent fréquemment de construire un nouveau meuble ou de se servir d'un meuble qui ne répond pas aux besoins du poste de travail et nous rappelons que ces meubles sont d'un prix élevé.

On connaît également le brevet US 6,267,064 qui concerne un système de construction de meuble de laboratoire. Dans ce système, deux montants verticaux munis de pieds supportent des plans de travail partiellement réglables en hauteur, des tablettes, éventuellement collectrices de liquides, une barre de distribution d'alimentations en fluides et en électricité avec tuyauterie/câblages incorporés, et des goulottes électriques avec luminaires. La modularité de ce système de construction n'est cependant pas prévue.

L'invention concerne un système de construction de meubles-étagères pour laboratoire qui comprend deux montants en profilés métalliques, deux premiers supports, deux deuxièmes supports, des paires de troisièmes supports et de supports suivants, un bâti horizontal, un bâti vertical d'accès, des gouttières supérieure et inférieure, un plan de travail, un supplément de plan de travail, des portes d'accès, des tablettes en porte à faux ou non, une goulotte électrique avec luminaire, des rebords frontaux, des alimentations de plan de travail, des alimentations supérieures, des alimentations en tour, des cuvettes collectrices de liquides, des vitrines suspendues, des grilles ; où : les montants en profilés métalliques s'étendent à partir du sol sur toute la hauteur du meuble mural et ils possèdent, aussi bien sur leurs champs verticaux que sur leurs côtés, des moyens qui peuvent permettre de fixer lesdites premières, deuxièmes et troisièmes supports et les supports suivantes en même temps sur leurs côtés avant et arrière, de même que ces montants en profilés métalliques peuvent supporter entre eux le bâti vertical, les gouttières supérieure et inférieure, le supplément de plan de travail, les tablettes sans saillie et avec saillie, les alimentations en tour, les cuvettes collectrices de liquides, les vitrines suspendues et les grilles, les premières supports sont fixées aux pieds des montants en profilés métalliques et reposent sur le sol ; les deuxièmes supports peuvent être fixées au choix au moins à deux niveaux ergonomiques distincts des montants en profilés métalliques ; le bâti horizontal est fixé entre les deuxièmes supports ; le plan de travail est fixé au bâti horizontal ; le bâti vertical d'accès est fixé entre les montants en profilés métalliques et supporte, les gouttières supérieure et inférieure qui sont accouplées horizontalement aux bords supérieur et inférieur respectifs du bâti vertical et s'étendent entre les deux montants en profilé métallique, la gouttière supérieure incorporant le supplément de plan de travail qui est accouplé sur la gouttière supérieure du bâti vertical et comprend des éléments d'alimentation, des éviers et des moyens de vidange ; et les troisième supports et suivantes peuvent être fixées sélectivement à diverses hauteurs des montants en profilés métalliques.

### EXPLICATION DE L'INVENTION ET AVANTAGES

Face à cet état de fait, l'invention propose un système de construction pour meuble-étagère de laboratoire, lequel comprend deux montants en profilés métalliques, deux premiers supports, deux deuxièmes supports, des paires de troisièmes supports et de supports suivants, un bâti horizontal, un bâti vertical d'accès, des gouttières supérieure et inférieure, un plan de travail, un supplément de plan de travail, des portes d'accès, des tablettes en porte à faux ou non,
une goulotte électrique, des rebords frontaux, des alimentations de plateau, des alimentations supérieures, des alimentations en tour, des cuvettes collectrices de liquides, des vitrines suspendues, des grilles ; où : les montants en profilés métalliques s'étendent à partir du sol sur toute la hauteur du meuble mural et ils possèdent, aussi bien sur leurs champs verticaux que sur leurs côtés, des moyens qui peuvent permettre de fixer lesdits premiers, deuxièmes et troisièmes supports et les supports suivants en même temps sur leurs côtés avant et arrière, de même que ces montants en profilés métalliques peuvent supporter entre eux le bâti vertical, les gouttières supérieure et inférieure, le supplément de plan de travail, les tablettes sans saillie et avec saillie, les alimentations en tour, les cuvettes collectrices de liquides, les vitrines suspendues et les grilles ; les premières supports sont fixées aux pieds des montants en profilés métalliques et reposent sur le sol ; les deuxièmes supports peuvent être fixées au choix au moins à deux niveaux ergonomiques distincts des montants en profilés métalliques ; le bâti horizontal est fixé entre les deuxièmes supports ; le plan de travail est fixé au bâti horizontal ; le bâti vertical d'accès est fixé entre les montants en profilés métalliques et supporte les gouttières supérieure et inférieure qui sont accouplées horizontalement aux bords supérieur et inférieur respectifs du bâti vertical et s'étendent entre les deux montants en profilés métalliques, la gouttière supérieure incorporant le supplément de plan de travail qui est accouplé sur la gouttière supérieure du bâti vertical et comprend des éléments d'alimentation, des éviers et des moyens de vidange; et les troisièmes supports et supports suivants peuvent être fixés sélectivement à diverses hauteurs des montants en profilés métalliques.

Avec cette constitution, le système proposé rend possible la construction d'une structure qui intègre la table de travail et l'étagère. En supplément, la construction des composants structuraux et leur sélection permettent d'obtenir une construction simple, pouvant être assemblée comme s'il s'agissait d'un jeu de meccano, en employant des moyens de fixation simples et des outils élémentaires ; en même temps qu'ils assurent une grande adaptabilité aux applications.

Dans ce système de construction, la gouttière supérieure du bâti vertical est destinée à incorporer les éviers et les moyens de vidange nécessaires ; tandis que la gouttière inférieure du bâti vertical supporte les canalisations d'alimentation en eau et en gaz ; les moyens d'alimentation électrique sont réalisés au moyen d'un chemin de câbles électriques, auquel sont reliés une galerie d'alimentations, un luminaire avec interrupteur double prise, des bornes de communication orale et d'échange de données, et d'une cloison intérieure de séparation pour le câblage nécessaire. C'est-à-dire que le meuble-étagère constitué selon l'invention prévoit la séparation correcte des différents types d'alimentation nécessaires, conformément aux normes de sécurité en vigueur.

Une autre particularité de l'invention consiste en ce que le bâti vertical d'accès est muni de portes d'accès coulissantes ou battantes, de manière qu'on dispose d'un accès rapide et commode aux moyens d'alimentations et à leurs moyens de mesure et de contrôle (compteurs, pressostats, etc.), disposés de façon dissimulée derrière ledit bâti vertical d'accès.

Egalement selon l'invention, les bordures frontales sont des profilés qui sont accouplés aux bords longitudinaux des tablettes en porte à faux ou non, et qui font convenablement saillie par rapport à leur plan supérieur. De telles bordures sont destinées à empêcher la chute des éléments déposés sur les tablettes ; lorsque ces éléments peuvent produire des écoulements de liquide, les tablettes en porte à faux ou non sont remplacées par les cuvettes collectrices de liquides. De même, les bordures peuvent être placées de telle manière que la tablette soit au ras dudit profilé pour placer des appareils d'instrumentation.

En plus de la simplicité de construction et de conception du système proposé, il convient de remarquer que les premiers et deuxièmes supports sont identiques entre eux, sauf qu'ils sont montés dans des positions retournées de 180 ° pour que les premiers supports constituent des pattes d'appui des montants en profilés métalliques et que les deuxièmes supports jouent le rôle de supports de soutien du plan de travail. En supplément, les troisièmes supports et les supports suivants répondent au même concept de conception que les premiers et deuxièmes supports, sauf qu'ils sont de longueurs différentes.

Certaines variantes de réalisation sont destinées aux moyens prévus pour régler à volonté la position en hauteur du plan de travail, qui sont des moyens de réglage sélectivement variable de façon continue ou discontinue.

En ce qui concerne les moyens de réglage continu, un mode de réalisation du dispositif de réglage en hauteur sélectivement variable consiste en ce que les montants possèdent, sur leurs bords verticaux, des cannelures longitudinales qui sont plus étroites sur leur côté longitudinal ouvert qu'à leur intérieur et qui, dans cet intérieur, peuvent recevoir des arrêts à pression montés dans les deuxièmes supports. En utilisant des cannelures verticales telles que celles indiquées, l'invention envisage deux autres variantes de réalisation : la première consiste en ce que ces cannelures verticales incorporent intérieurement, et avec ajustement glissant, une plaquette munie de trous filetés pour des premières vis respectives montées dans les deuxièmes supports ; et la deuxième consiste en ce que les cannelures verticales sont des parties constitutives de moyens d'accouplement glissants qui sont complémentaires d'autres qui existent dans les deuxièmes supports, ces deuxièmes supports sont réunis au bâti horizontal et ce bâti horizontal est fixé à l'extrémité d'un piston qui fait partie d'un cylindre à fluide vertical. Un autre mode de réalisation qui n'est pas basé sur des cannelures verticales consiste en ce qu'il est prévu des crémaillères dentées verticales qui sont fixées aux montants et dans lesquelles s'engrènent des pignons motorisés qui sont fixés aux deuxièmes supports.

En ce qui concerne les moyens de réglage en hauteur de façon discontinue, le présent brevet d'addition envisage deux possibilités. Une première possibilité consiste en ce que les champs verticaux des montants possèdent, avec une distribution appropriée, une pluralité de trous filetés pour des deuxièmes vis respectives qui sont montées dans les deuxièmes supports. La deuxième possibilité est celle dans laquelle les champs verticaux des montants présentent un rainurage possédant un pas approprié entre les rainures consécutives, tandis que les deuxièmes supports possèdent une paire de nervures susceptibles d'être accouplés dans des rainures correspondantes dudit rainurage, consécutives ou non.

### DESSINS ET REFERENCES

Pour mieux faire comprendre la nature de la présente invention, nous représentons sur les dessins annexés une forme préférée de réalisation industrielle, laquelle a un caractère d'exemple purement illustratif et non limitatif.

La figure 1 est une vue en perspective éclatée qui montre, sur la droite, la structure porteuse et, à gauche, les éléments supportés par celle-ci.

La figure 2 est un meuble-étagère constitué selon l'invention.

Les figures 3 et 4 montrent en perspective des tablettes en porte à faux (13) de types différents, montées avec des troisièmes supports respectifs (4), une bordure frontale (15) et associées à un chemin de câbles électriques (14).

Les figures 5 et 6 sont des vues de côté respectives qui correspondent aux figures 3 et 4.

Les figures 7 et 8 sont des vues de côté comme les figures 5 et 6, mais qui montrent la galerie d'alimentations (23) en position arrière par rapport à la goulotte électrique avec luminaire (14).

La figure 9 montre en perspective une cuvette collectrice de liquides (19).

Les figures 10 et 11 sont des vues de côté d'une tablette avec saillie (12) ou sans saillie (13), avec la bordure frontale (15) monté en saillie sur la figure 10 et dans le prolongement de la surface de la tablette sur la figure 11.

Les figures 12 à 21 sont des vues en perspective qui montrent différentes réalisations possibles selon l'invention et à titre purement illustratif et non limitatif.

La figure 22 est une vue en perspective d'un meuble-étagère constitué selon l'invention et qui correspond à la variante de réalisation représentée sur la figure 2.

La figure 23 est une vue agrandie du détail II qui apparaît encerclé sur la figure 22 et elle montre une variante des moyens de réglage en hauteur sélectivement variable de façon continue, selon cette invention.

Les figures 24 à 26 sont des vues agrandies comme celle de la figure 23, mais qui se réfèrent à d'autres variantes des moyens de réglage en hauteur sélectivement variable de façon continue selon cette invention.

Les figures 27 et 28 sont analogues aux figures 23 à 26 mais elles se réfèrent à des variantes des moyens de réglage sélectivement variable en hauteur de façon discontinue selon cette invention.

Sur ces figures, on a indiqué les références suivantes :
1 - Montants en profilés métalliques
2 - Premiers supports
3 - Deuxièmes supports
4 - Troisièmes supports et supports suivants
5 - Bâti horizontal
6 - Bâti vertical d'accès
7 - Gouttière supérieure du bâti vertical (6)
8 - Gouttière inférieure du bâti vertical (6)
9 - Plan de travail
10 - Supplément de plan de travail
11 - Porte d'accès pour bâti vertical (6)
12 - Tablettes sans saillie
13 - Tablettes avec saillie
14 - Goulotte électrique avec luminaire
15 - Bordure frontale
16 - Alimentations de plateau
17 - Alimentations supérieures
18 - Alimentations en tour
19 - Cuvette collectrice de liquides
20 - Vitrine suspendue
21 - Grille
22 - Eviers
23 - Galerie d'alimentations
24 - Nervure asymétrique de la bordure frontale (15)
25 - Cannelures longitudinales dans les montants (1)
26 - Arrêts à pression
27 - Plaquette
28 - Trous filetés de plaquette (27)
29 - Premières vis
30 - Cylindre à fluide vertical
31 - Piston du cylindre (30)
32 - Crémaillère dentée verticale
33 - Pignon motorisé
34 - Trous filetés dans.les montants (1)
35 - Deuxièmes vis
36 - Rainurages dans les montants (1)
37 - Nervures dans les deuxième supports (3)

### EXPOSE D'UNE REALISATION PREFEREE

En combinaison avec les dessins et les références énumérées plus haut, on représente sur les planches annexées l'objet de l'invention et différents modes de réalisation de cette invention, laquelle concerne un système de construction, pour meuble-étagère de laboratoire qui, comme le montre la figure 1, comprend deux montants en profilés métalliques (1), deux premiers supports (2), deux deuxièmes supports (3), des paires de troisièmes supports et de supports suivants (4), un bâti horizontal (5), un bâti vertical d'accès (6), des gouttières supérieure (7) et inférieure (8), un plan de travail (9), un supplément de plan de travail (10), des portes d'accès (11), des tablettes sans saillie (12), des tablettes avec saillie (13), une goulotte électrique avec luminaire (14), des bordures frontales (15), des alimentations de plan de travail (16), des alimentations supérieures (17), des alimentations en tour (18), des cuvettes collectrices de liquides (19), des vitrines suspendues (20), des grilles (21) ; où : les montants en profilés métalliques (1) s'étendent à partir du sol sur toute la hauteur du meuble mural et ils possèdent, aussi bien sur leurs champs verticaux que sur leurs côtés, des moyens qui peuvent permettre de fixer lesdits premiers (2), deuxièmes (3) et troisièmes supports et supports suivants (4) en même temps sur leurs côtés avant et arrière, de même que ces montants en profilés métalliques peuvent supporter entre eux le bâti vertical (6), les gouttières supérieure (7) et inférieure (8), le supplément de plan de travail (10), les tablettes sans saillie (12) et avec saillie (13), les alimentations en tour (18), les cuvettes collectrices de liquides (19), les vitrines suspendues (20) et les grilles (21) ; les premiers supports (2) sont fixés aux pieds des montants en profilés métalliques (1) et reposent sur le sol ; les deuxièmes supports (3) peuvent être fixés au choix au moins à deux niveaux ergonomiques distincts des montants en profilés métalliques (1) ; le bâti horizontal (5) est fixé entre les deuxièmes supports (3), le plan de travail (9) est fixé au bâti horizontal (5) ; le bâti vertical d'accès (6) est fixé entre les montants en profilés métalliques (1) ; les gouttières supérieure (7) et inférieure (8) sont accouplées horizontalement aux bords supérieur et inférieur respectifs du bâti vertical (6) et s'étendent entre les deux montants en profilés métalliques (1) ; le supplément de plan de travail (10) est accouplé sur la gouttière supérieure du bâti vertical (7) et comprend des éléments d'alimentation ; et les troisièmes supports et suivants (4) peuvent être fixés sélectivement à diverses hauteurs des montants en profilés métalliques (1).

Sur la figure 1, on représente une variante de réalisation munie de deux tablettes avec saillie (13) et une goulotte électrique dans lequel sont intégrés (figure 3 à 6) une galerie d'alimentations (23), un luminaire avec interrupteur, des prises doubles, des bornes de communication d'informations orales et d'échange de données, en supplément d'incorporer une cloison interne de séparation pour le câblage nécessaire ; sur les figures 5 et 6, on peut voir la disposition de cette cloison interne de séparation pour le câblage. Sur la figure 1, on observe aussi les portes coulissantes ou abattantes (11) pour le bâti vertical (6), ainsi qu'un supplément de plan de travail (10) qui est doté de deux éviers (22) disposés au droit d'arrivées de liquides qui sont produites au moyen des alimentations supérieures (17), comme le montre la figure 2, au moyen d'alimentations de plateau (16), comme le montre la figure 12 ou, y compris, par la combinaison d'alimentations de plateau (16) et supérieures (17) comme on le voit sur les figures 13 et 14.

Les figures 3 à 8 illustrent des sous-ensembles rapportés à l'ensemble d'une goulotte avec luminaire (14) accouplée dans sa partie inférieure à des tablettes en porte à faux (13), à fond distinct qui sont fixées entre une paire de troisièmes supports (4) et terminées par des bordures frontales respectives (15) qui empêchent ou rendent plus difficile la chute accidentelle des objets déposés sur ces tablettes, dans le cas où l'on prévoit des déversements de liquides, les tablettes en porte à faux (13) ou non (12) peuvent être remplacées par des cuvettes collectrices de liquides (19) en forme de bassins, comme celle qui est représentée sur la figure 9. La réalisation de la figure 14 est analogue à celle de la figure 13, mais avec une goulotte électrique différente, munie d'un luminaire (14).

Les bordures frontales (15) sont des profilés qui sont accouplés aux bords longitudinaux des tablettes en porte à faux (13) ou non (12), au ras du plan supérieur de ces tablettes ou en formant un rebord.

Comme on le voit sur les figures 10 et 11, la bordure frontale (15) peut être montée sur l'avant de la tablette en porte à faux ou non (12 ou 13) ; sur la figure 10, l'accouplement est réalisé en constituant un rebord qui empêchera la chute des appareils et récipients situés sur la tablette avec ou sans saillie (12 ou 13), tandis que, sur la figure 11, la bordure frontale (15) est au ras de la surface de la tablette. L'un ou l'autre montage est obtenu par simple rotation de 180 ° de la bordure frontale (15) et par accouplement de la nervure asymétrique (24) de la bordure frontale (15).

Les deuxièmes supports (3) sont réglables en hauteur le long du montant en profilé métallique, de sorte que le plan de travail l'est aussi, ce qui nous permet d'adapter facilement la position ergonomique du plan de travail aussi bien à l'élément concret ou à la fonction qui va se réaliser sur ce lieu spécifique, qu'à la position de travail la plus idoine pour le ou les usagers.

Pour une quelconque des tablettes avec ou sans saillie (12 ou 13) il est prévu qu'elle possède une configuration de cuvette collectrice de liquides (19).

Pour les applications dans lesquelles on exige un degré spécial de propreté, comme dans ce qu'on appelle "les salles blanches", il est prévu l'emploi d'un panneau post-formé dépourvu d'arête ; comme on le représente sur la figure 15.

Les figures 18 et 20 montrent diverses réalisations équipées d'alimentations en tour (18) qui incorporent en elles-mêmes aussi bien des alimentations liquides que des alimentations électriques, de gaz, ou des moyens de communication d'informations orales ou d'échange de données. La réalisation de la figure 18 comprend une seule tablette sans saillie (12), celle de la figure 19 dispose de deux tablettes sans saillie (12) et celle de la figure 18 comprend en supplément une vitrine suspendue (20).

Les figures 19 et 20 montrent des réalisations qui comprennent des grilles (21) destinées à réaliser sur elles des montages de circuits ou de dispositifs à étudier. Sur ces figures, le plan de travail (9) est à un niveau plus bas que dans les réalisations indiquées précédemment.

La figure 21 montre une réalisation double, en ce sens que, sur des mêmes montants en profilés métalliques (1), on a formé une structure de meuble-étagère portant deux postes de travail face à face.

D'autres caractéristiques sont expliquées ci-après en se reportant aux figures 22 à 28 de la représentation graphique annexée ; elles se réfèrent à des variantes de moyens de réglage sélectivement variable de la hauteur du plan de travail (9) pour les meubles-étagères de laboratoire qui sont constitués selon le système de construction dont la configuration représentée sur la figure annexée est un exemple purement illustratif.

Les' figures 23 à 26 représentent des variantes respectives de moyens de réglage qui sont de ceux qui rendent possible un réglage continu. La variante représentée sur la figure 23 consiste en ce que les montants (1) présentent sur leurs champs verticaux des cannelures longitudinales (25) qui sont plus étroites sur leur côté longitudinal ouvert que dans leur intérieur et qui, dans cet intérieur, peuvent recevoir des arrêts à pression (26) montés sur les deuxièmes supports (3).

Dans la solution que montre la figure 24, il existe des cannelures longitudinales (25) comme les précédentes, mais qui incorporent dans leur intérieur et avec ajustement glissant, une plaquette (27) dotée de trous filetés (28) prévues pour des premières vis (29) montées sur les deuxièmes supports (3).

Les cannelures longitudinales (25) font elles aussi partie de la variante représentée sur la figure 25, où elles font partie constitutive de moyens d'accouplement glissants qui sont complémentaires d'autres qui sont présents sur les deuxièmes supports (3), ces deuxièmes supports (3) sont réunis au bâti horizontal (5) et ce bâti horizontal (5) est fixé à l'extrémité d'un piston (31) qui fait partie d'un cylindre à fluide vertical (30).

La figure 26 représente une solution où les cannelures longitudinales (25) ne sont pas nécessaires mais, pour obtenir le réglage continu et sélectivement variable en hauteur, il est prévu des crémaillères dentées verticales (32) correspondantes qui sont fixées aux montants (1) et dans lesquelles s'engrènent des pignons motorisés (33) qui sont fixés aux deuxièmes supports (3).

Les figures 27 et 28 représentent des solutions respectives pour permettre le réglage voulu, mais d'une façon discontinue, c'est-à-dire pas à pas. La variante représentée sur la figure 27 consiste en ce que les champs verticaux des montants (1), possèdent une pluralité de trous filetés avec une distribution appropriée (34), pour des deuxièmes vis respectives (35) qui sont montées sur les deuxièmes supports (3). De son côté, la figure 28 montre la variante consistant en ce que les champs verticaux des montants (1) présentent un rainurage (36) possédant un pas approprié entre les rainures consécutives, tandis que les deuxièmes supports (3) possèdent une paire de nervures (37) pouvant être accouplées dans des rainures correspondantes, consécutives ou non, dudit rainurage (36).

## Revendications

1. Système de construction, pour meuble-étagère de laboratoire, **caractérisé en ce qu'**il comprend deux montants en profilés métalliques (1), deux premiers supports (2), deux deuxièmes supports (3), des paires de troisièmes supports et de supports suivants (4), un bâti horizontal (5), un bâti vertical d'accès (6), des gouttières supérieure (7) et inférieure (8), un plan de travail (9), un supplément de plan de travail (10), des portes d'accès (11), des tablettes en porte à faux (13) ou non (12), une goulotte électrique avec luminaire (14), des bordures frontales (15), des alimentations de plan de travail (16), des alimentations supérieures (17), des alimentations en tour (18), des cuvettes collectrices de liquides (19), des vitrines suspendues (20), des grilles (21) ; où : les montants en profilés métalliques (1) s'étendent à partir du sol sur toute la hauteur du meuble mural et ils possèdent, aussi bien sur leurs champs verticaux que sur leurs côtés, des moyens qui peuvent permettre de fixer lesdits premiers (2), deuxièmes (3) et troisièmes supports et supports suivants (4) en même temps sur leurs côtés avant et arrière, de même que ces montants en profilés métalliques peuvent supporter entre eux le bâti vertical (6), les gouttières supérieure (7) et inférieure (8), le supplément de plan de travail (10), les tablettes en porte à faux (13) ou non (12), les alimentations en tour (18), les cuvettes collectrices de liquides (19), les vitrines suspendues (20) et les grilles (21) ; les premiers supports (2) sont fixés aux pieds des montants en profilés métalliques (1) et reposent sur le sol ; les deuxièmes supports (3) peuvent être fixés au choix au moins à deux niveaux ergonomiques distincts des montants en profilés métalliques (1) ; le bâti horizontal (5) est fixé entre les deuxièmes supports (3), le plan de travail (9) est fixé au bâti horizontal (5) ; le bâti vertical d'accès (6) est fixé entre les montants en profilés métalliques (1) et supporte les gouttières supérieure (7) et inférieure (8) qui sont accouplées horizontalement aux bords supérieur et inférieur respectifs du bâti vertical (6) et s'étendent entre les deux montants en profilés métalliques (1)la gouttière supérieure (7) incorporant le supplément de plan de travail (10) qui est accouplé sur la gouttière supérieure du bâti vertical (7) et comprend des éléments d'alimentation (16), des éviers (22) et des moyens de vidange ; et les troisièmes supports et suivants (4) peuvent être fixés sélectivement à diverses hauteurs des montants en profilés métalliques (1).

2. Système de construction pour meuble-étagère de laboratoire selon la revendication précédente, **caractérisé en ce que** le bâti vertical d'accès (6) est muni de portes d'accès (11), coulissantes ou battantes.

3. Système de construction pour meuble-étagère de laboratoire selon les revendications précédentes, **caractérisé en ce que** les bordures frontales (15) sont des profilés qui sont accouplés aux bords longitudinaux des tablettes en porte à faux (13) ou non (12), en faisant saillie par rapport au plan supérieur de ces tablettes.

4. Système de construction pour meuble-étagère de laboratoire selon les revendications précédentes, **caractérisé en ce que** les bordures frontales (15) sont des profilés qui sont accouplés aux bords longitudinaux des tablettes en porte à faux (13) ou non (12), au ras du plan supérieur de ces tablettes en formant un rebord.

5. Système de construction pour meuble-étagère de laboratoire selon les revendications précédentes, **caractérisé en ce que**, dans ladite goulotte électrique avec luminaire (14) sont intégrées une galerie d'alimentations (23) munie d'un interrupteur, de prises doubles, des moyens de communication orale et des moyens d'échange de données, outre qu'elles incorporent une cloison intérieure de séparation pour le câblage nécessaire.

6. Système de construction pour meuble-étagère de laboratoire selon les revendications précédentes, **caractérisé en ce que** lesdits premiers supports (2) et deuxièmes supports (3) sont identiques entre eux.

7. Système de construction pour meuble-étagère de laboratoire selon les revendications précédentes, **caractérisé en ce que** lesdits deuxièmes supports (3) sont réglables en hauteur le long du montant en profilé métallique, de sorte que le plan de travail l'est aussi.

8. Système de construction pour meuble-étagère de laboratoire selon les revendications précédentes, **caractérisé en ce qu'**il est prévu qu'une des tablettes (12, 13) présente la configuration d'une cuvette collectrice de liquide (19).

9. Système de construction pour meuble-étagère de laboratoire selon les revendications précédentes, **caractérisé en ce qu'**il comprend des moyens de réglage en hauteur du plan de travail (9) qui sont des moyens de réglage sélectivement variable de façon continue ou discontinue.

10. Système de construction pour meuble-étagère de laboratoire selon la revendication 9, **caractérisé en ce que** les moyens de réglage continu sélectivement variable consistent **en ce que** les montants (1) possèdent, dans leurs champs verticaux, des cannelures longitudinales (25) qui sont plus étroites sur leur côté longitudinal ouvert qu'à leur intérieur et que, dans cet intérieur, elles peuvent recevoir des arrêts à pression (26) montés sur les deuxièmes supports (3).

11. Système de construction pour meuble-étagère de laboratoire selon la revendication 9, **caractérisé en ce que** les moyens de réglage continu sélectivement variable consistent **en ce que** les montants (1) possèdent, dans leurs champs verticaux, des cannelures longitudinales (25) qui sont plus étroites sur leur côté longitudinal ouvert qu'à leur intérieur et qu'elles comprennent intérieurement avec ajustement glissant une plaquette (27) munie de trous filetés (28) prévus pour des premières vis respectives (29) montées sur les deuxièmes supports (3).

12. Système de construction pour meuble-étagère de laboratoire selon la revendication 9, **caractérisé en ce que** des moyens de réglage continu sélectivement variable consistent **en ce que** les montants (1) possèdent, dans leurs champs verticaux, des cannelures longitudinales (25) qui sont plus étroites sur leur côté longitudinal ouvert qu'à leur intérieur et qui font partie constitutive de moyens d'accouplement glissant qui sont complémentaires d'autres prévus sur les deuxièmes supports (3), ces deuxièmes supports (3) sont réunis au bâti horizontal (5) et ce bâti horizontal (5) est fixé à l'extrémité d'un piston (31) qui fait partie d'un cylindre à fluide vertical (30).

13. Système de construction pour meuble-étagère de laboratoire selon la revendication 9, **caractérisé en ce que** des moyens de réglage continu sélectivement variable consistent **en ce qu'**il existe des crémaillères dentées verticales (32) qui sont fixées aux montants (1) et dans lesquelles s'engrènent des pignons motorisés (33) qui sont fixés aux deuxièmes supports (3).

14. Système de construction pour meuble-étagère de laboratoire selon la revendication 9, **caractérisé en ce que** des moyens de réglage discontinu sélectivement variable consistent **en ce que** les champs verticaux des montants (1) possèdent, avec une distribution appropriée, une pluralité de trous filetés (34) prévus pour des deuxièmes vis (35) qui sont montées sur les deuxièmes supports (3).

15. Système de construction pour meuble-étagère de laboratoire selon la revendication 9, **caractérisé en ce que** des moyens de réglage discontinu sélectivement variable consistent **en ce que** les champs verticaux des montants (1) présentent un rainurage possédant un pas approprié entre les rainures consécutives, tandis que les deuxièmes supports (3) possèdent une paire de nervures (37) pouvant s'accoupler aux rainures correspondantes, consécutives ou non, dudit rainurage (36).

## Claims

1. Construction system for a laboratory shelving unit, **characterised in that** it comprises two uprights consisting of metal sections (1), two first supports (2), two second supports (3), pairs of third supports and additional supports (4), a horizontal frame (5), a vertical access frame (6), upper and lower gutters (7) and (8), respectively, a workbench (9), a workbench extension (10), access doors (11), overhanging (13) or non-overhanging (12) shelves, an electrical wiring duct with light fitting (14), front edges (15), bench-mounted power connections (16), upper power connections (17), column-type power connections (18), liquid collecting trays (19), suspended glass panels (20), grids (21); wherein: the uprights consisting of metal sections (1) extend from the ground over the full height of the wall unit and comprise, both on their vertical edges and on their sides, means allowing the attachment of said first (2), second (3) and third and successive supports (4) at the same time on their front and rear sides, and also these uprights consisting of metal sections are able to support between them the vertical frame (6), the upper and lower gutters (7) and (8), respectively, the workbench extension (10), the overhanging (13) or non-overhanging (12) shelves, the column-type power connections (18), the liquid collecting tanks (19), the suspended glass panels (20) and the grids (21); the first supports (2) are fixed to the feet of the uprights consisting of metal sections (1) and rest on the ground; the second supports (3) may be fixed, as desired, at a minimum of two distinct ergonomic levels of the uprights consisting of metal sections (1); the horizontal frame (5) is fixed between the second supports (3), the workbench (9) is fixed to the horizontal frame (5); the vertical access frame (6) is fixed between the uprights consisting of metal sections (1) and supports the upper and lower gutters (7) and (8), respectively, which are coupled horizontally to the upper and lower edges, respectively, of the vertical frame (6) and extend between the two **uprights consisting of metal sections (1), the upper gutter (7) incorporating the** workbench extension (10) which is coupled to the upper gutter of the vertical frame (7) and comprises power supply elements (16), sinks (22) and drainage means; and the third and successive supports (4) may be fixed selectively at different heights of the uprights consisting of metal sections (1).

2. Construction system for a laboratory shelving unit according to the preceding claim, **characterised in that** the vertical access frame (6) is fitted with sliding or hinged access doors (11).

3. Construction system for a laboratory shelving unit according to the preceding claims, **characterised in that** the front edges (15) are sections which are attached to the longitudinal edges of the overhanging (13) or non-overhanging (12) shelves, projecting relative to the upper plane of these shelves.

4. Construction system for a laboratory shelving unit according to the preceding claims, **characterised in that** the front edges (15) are sections which are attached to the longitudinal edges of the overhanging (13) or non-overhanging (12) shelves, level with the upper plane of these shelves, forming an upstand.

5. Construction system for a laboratory shelving unit according to the preceding claims, **characterised in that** integrated in said electrical wiring duct with light fitting (14) are an array of power connections (23) fitted with a switch, double sockets, voice communication means and data exchange means, besides the fact that they incorporate an internal separating partition for the wiring needed.

6. Construction system for a laboratory shelving unit according to the preceding claims, **characterised in that** the first supports (2) and second supports (3) are identical to one another.

7. Construction system for a laboratory shelving unit according to the preceding claims, **characterised in that** the second supports (3) are adjustable in height along the upright consisting of a metal section, with the result that the workbench is, too.

8. Construction system for a laboratory shelving unit according to the preceding claims, **characterised in that** one of the shelves (12, 13) is designed in the form of a liquid collecting tray (19).

9. Construction system for a laboratory shelving unit according to the preceding claims, **characterised in that** it comprises means for adjusting the height of the workbench (9) which are means for selectively variable continuous or discontinuous adjustment.

10. Construction system for a laboratory shelving unit according to claim 9, **characterised in that** the means for selectively variable continuous adjustment consist in the fact that the uprights (1) comprise, in their vertical edges, longitudinal grooves (25) which are narrower on their open longitudinal side than on the inside and that they can accommodate inside them press-in stops (26) mounted on the second supports (3).

11. Construction system for a laboratory shelving unit according to claim 9, **characterised in that** the means for selectively variable continuous adjustment consist in the fact that the uprights (1) comprise, in their vertical edges, longitudinal grooves (25) which are narrower on their open longitudinal side than on the inside and that they comprise on the inside, with sliding adjustment, a plate (27) comprising threaded holes (28) provided for respective first screws (29) mounted on the second supports (3).

12. Construction system for a laboratory shelving unit according to claim 9, **characterised in that** means for selectively variable continuous adjustment consist in the fact that the uprights (1) comprise, in their vertical edges, longitudinal grooves (25) which are narrower on their open longitudinal side than on the inside and which form a constituent part of sliding coupling means which complement others provided on the second supports (3), these second supports (3) are joined to the horizontal frame (5) and this horizontal frame (5) is fixed to the end of a piston (31) which forms part of a vertical fluid cylinder (30).

13. Construction system for a laboratory shelving unit according to claim 9, **characterised in that** means for selectively variable continuous adjustment consist in the fact that vertical toothed racks (32) are provided which are fixed to the uprights (1) and in which motor-driven pinions (33) fixed to the second supports (3) engage.

14. Construction system for a laboratory shelving unit according to claim 9, **characterised in that** means for selectively variable discontinuous adjustment consist in the fact that the vertical edges of the uprights (1) have a plurality of threaded holes (34), suitably distributed, which are provided for second screws (35) mounted on the second supports (3).

15. Construction system for a laboratory shelving unit according to claim 9, **characterised in that** means for selectively variable discontinuous adjustment consist in the fact that the vertical edges of the uprights (1) have channelling of a suitable pitch between the consecutive channels, whereas the second supports (3) have a pair of ribs (37) which can be coupled to the corresponding consecutive or non-consecutive channels of said channelling (36).

## Patentansprüche

1. Konstruktionssystem für Laborregalmöbel, **dadurch gekennzeichnet, dass** es zwei Profilmetallstützen (1), zwei erste Träger (2), zwei zweite Träger (3), paarweise dritte und nachfolgende Träger (4), einen waagerechten Rahmen (5), einen senkrechten Zugangsrahmen (6), eine obere (7) und eine untere (8) Führung, eine Arbeitsplatte(9), einen Arbeitsplattenzusatz (10), Zugangstüren (11), hervorstehende (13) oder nicht hervorstehende (12) Fachbretter, eine Stromkabelführung mit Lampe (14), Frontleisten (15), Versorgungsanschlüsse an der Arbeitsplatte (16), obere Versorgungsanschlüsse (17), umlaufende Versorgungsanschlüsse (18), Flüssigkeitsauffangwannen (19), Hängevitrinen (20), Gitter (21) umfasst; wobei: die Profilmetallstützen (1) sich vom Boden über die gesamte Höhe des Wandmöbels erstrecken und sowohl an ihren senkrechten Stirnflächen als auch an ihren Seiten Mittel aufweisen, an denen die ersten Träger (2), die zweiten Träger (3) sowie die dritten und nachfolgenden Träger (4) gleichzeitig an ihren vorderen und rückwärtigen Seiten angebracht werden können, wobei diese Profilmetallstützen zwischen einander den senkrechten Rahmen (6), die obere (7) und die untere (8) Führung, den Arbeitsplattenzusatz (10), die hervorstehenden (13) oder nicht hervorstehenden (12) Fachbretter, die umlaufenden Versorgungsanschlüsse (18), die Flüssigkeitsauffangwannen (19), die Hängevitrinen (20) und die Gitter (21) tragen können; die ersten Träger (2) werden an den Füßen der Profilmetallstützen (1) montiert und liegen auf dem Boden; die zweiten Träger (3) können wahlweise auf mindestens zwei verschiedenen ergonomisch sinnvollen Höhen der Profilmetallstützen (1) montiert werden; der waagerechte Rahmen (5) ist zwischen den zweiten Trägern (3) angebracht, die Arbeitsplatte (9) ist auf den waagerechten Rahmen (5) montiert; der senkrechte Zugangsrahmen (6) ist zwischen den Profilmetallstützen (1) angebracht und trägt die obere (7) und die untere (8) Führung, die waagerecht jeweils mit dem oberen und dem unteren Rand des senkrechten Rahmens (6) verbunden sind und sich zwischen den beiden Profilmetalfstützen (1) erstrecken, wobei die obere Führung (7) den Arbeitsplattenzusatz (10) einfasst, der mit der oberen Führung des senkrechten Rahmens (7) verbunden ist und die Versorgungsanschlusselemente (16), Spülbecken (22) und Abffussvorrichtungen umfasst; und die dritten und nachfolgenden Träger (4) können getrennt auf verschiedenen Höhen der Profilmetallstützen (1) montiert werden.

2. Konstruktionssystem für Laborregalmöbel nach vorstehendem Anspruch, **dadurch gekennzeichnet, dass** der senkrechte Zugangsrahmen (6) mit Zugangstüren (11) ausgestattet ist, die als Schiebe- oder Flügeltüren ausgeführt sein können.

3. Konstruktionssystem für Laborregalmöbel nach den vorstehenden Ansprüchen, **dadurch gekennzeichnet, dass** die Frontleisten (15) Profilstücke sind, die mit den Längsrändern der hervorstehenden (13) oder nicht hervorstehenden (12) Fachbretter verbunden sind, und dabei über die obere Fläche dieser Fachbretter hervorstehen.

4. Konstruktionssystem für Laborregalmöbel nach den vorstehenden Ansprüchen, **dadurch gekennzeichnet, dass** die Frontleisten (15) Profilstücke sind, die mit den Längsrändern der hervorstehenden (13) oder nicht hervorstehenden (12) Fachbretter in einer Ebene mit der oberen Fläche dieser Fachbretter verbunden sind und einen Randanschlag bilden.

5. Konstruktionssystem für Laborregalmöbel nach den vorstehenden Ansprüchen, **dadurch gekennzeichnet, dass** die Stromkabelführung mit Lampe (14) in eine Versorgungsanschlussschiene (23) integriert ist, welche mit einem Schalter, Doppelsteckdosen, Mitteln zur mündlichen Kommunikation sowie Mitteln zum Datenaustausch ausgestattet ist und innen eine Trennwand für die notwendige Verkabelung aufweist.

6. Konstruktionssystem für Laborregalmöbel nach den vorstehenden Ansprüchen, **dadurch gekennzeichnet, dass** die ersten Träger (2) und zweiten Träger (3) untereinander identisch sind.

7. Konstruktionssystem für Laborregalmöbel nach den vorstehenden Ansprüchen, **dadurch gekennzeichnet, dass** die zweiten Träger (3) in der Höhe entlang der Profilmetallstütze einstellbar sind, so dass auch die Höhe der Arbeitsplatte einstellbar ist.

8. Konstruktionssystem für Laborregalmöbel nach den vorstehenden Ansprüchen, **dadurch gekennzeichnet, dass** eines der Fachbretter (12, 13) in der Form einer Flüssigkeitsauffangschale ausgeführt ist (19).

9. Konstruktionssystem für Laborregalmöbel nach den vorstehenden Ansprüchen, **dadurch gekennzeichnet, dass** es Mittel zur Einstellung der Höhe der Arbeitsplatte (9) aufweist, welche die Höhe getrennt stufenlos oder stufenweise einstellen können.

10. Konstruktionssystem für Laborregalmöbel nach Anspruch 9, **dadurch gekennzeichnet, dass** die getrennt und stufenlos regelbaren Einstellungsmittel darin bestehen, dass die Stützen (1) an ihren senkrechten Stirnseiten Längsrillen (25) aufweisen, die an ihrer offenen Längsseite enger sind als an ihrer Innenseite, wobei diese Innenseite Druckstopper (26) aufnehmen können, die an den zweiten Trägern (3) angebracht sind.

11. Konstruktionssystem für Laborregalmöbel nach Anspruch 9, **dadurch gekennzeichnet, dass** die getrennt und stufenlos regelbaren Einstellungsmittel darin bestehen, dass die Stützen (1) an ihren senkrechten Stirnseiten Längsrillen (25) aufweisen, die an ihrer offenen Längsseite enger sind als an ihrer Innenseite, wobei sie innen ein Plättchen (27) mit gleitender Einpassung umfassen, in dem drei gewindete Löcher (28) zur Aufnahme der jeweiligen ersten Schrauben (29) vorgesehen sind, die auf den zweiten Trägern (3) montiert sind.

12. Konstruktionssystem für Laborregalmöbel nach Anspruch 9, **dadurch gekennzeichnet, dass** die getrennt und stufenlos regelbaren Einstellungsmittel darin bestehen, dass die Stützen (1) an ihren senkrechten Stirnseiten Längsrillen (25) aufweisen, die an ihrer offenen Längsseite enger sind als an ihrer Innenseite und die Bestandteil von gleitenden Verbindungsmitteln sind, die sich mit weiteren Mitteln auf den zweiten Trägern (3) ergänzen, wobei diese zweiten Träger (3) mit dem waagerechten Rahmen (5) verbunden sind und dieser waagrechte Rahmen (5) auf das Ende eines Kolbens (31) montiert ist, der Bestandteil eines senkrechten Hydraulikzylinders (30) ist.

13. Konstruktionssystem für Laborregalmöbel nach Anspruch 9, **dadurch gekennzeichnet, dass** die getrennt und stufenlos regelbaren Einstellungsmittel darin bestehen, dass senkrechte Zahnstangen (32) vorgesehen sind, die an den Stützen (1) montiert sind und entlang denen motorisierte Ritzel (33) laufen, die an den zweiten Trägern (3) angebracht sind.

14. Konstruktionssystem für Laborregalmöbel nach Anspruch 9, **dadurch gekennzeichnet, dass** die getrennt und stufenweise regelbaren Einstellungsmittel darin bestehen, dass die senkrechten Stirnseiten der Stützen (1) mehrere gewindete Löcher (34) in geeigneter Verteilung aufweisen, welche für die an den zweiten Träger (3) montierten zweiten Schrauben (35) vorgesehen sind.

15. Konstruktionssystem für Laborregalmöbel nach Anspruch 9, **dadurch gekennzeichnet, dass** die getrennt und stufenweise regelbaren Einstellungsmittel darin bestehen, dass die senkrechten Stirnseiten der Stützen (1) eine Schlitzung mit einem geeigneten Abstand zwischen den jeweiligen Schlitzen aufweisen, während die zweiten Träger (3) zwei Stege (37) aufweisen, die in die entsprechenden nebeneinander liegenden oder nicht nebeneinander liegenden Schlitze eingeführt werden können.
